# FASCICULE DE BREVET EUROPEEN

(11) **EP 0 495 061 B1**
(45) Date de publication et mention de la délivrance du brevet: **10.05.1995**
(21) Numéro de dépôt: 91914509.4
(22) Date de dépôt: 31.07.1991
(51) Int. Cl.: E02D 37/00, E02D 29/05

(54) **PROCEDE DE CONSTRUCTION D'UN OUVRAGE ENTERRE, NOTAMMENT D'UN PARC DE STATIONNEMENT, PRESERVANT DES OBSTACLES TELS QUE DES ARBRES**
VERFAHREN ZUM KONSTRUIEREN EINES UNTERIRDISCHEN BAUWERKES, INSBESONDERE EINER PARKGARAGE, WOBEI HINDERNISSE WIE Z.B. BÄUME ERHALTEN WERDEN
METHOD FOR BUILDING AN UNDERGROUND CONSTRUCTION, PARTICULARLY A VEHICLE PARK, WHILE LEAVING IN PLACE OBSTACLES SUCH AS TREES

(30) Priorité: 01.08.1990 FR 9009837
(43) Date de publication de la demande: 22.07.1992
(73) Titulaire: COMPAGNIE DU SOL, 92000 Nanterre (FR); BOISSE, Roland Pierre, F-75018 Paris (FR)
(72) Inventeur: BOISSE, Roland, Pierre, F-75018 Paris (FR); BONNAY, François, F-78600 Maisons-Laffitte (FR); VENON, Jean-Pierre, F-60240 Boubiers (FR); VINCENT, Jacques, F-78870 Bailly (FR); DUBOURG, Jean-Claude, F-95000 Cergy (FR)
(74) Mandataire: Nony, Michel
(86) Numéro de dépôt international: FR9100632
(87) Numéro de publication internationale: WO9202692

(56) Documents cités:
- EP-A- 0 188 282
- DE-A- 1 801 892
- DE-A- 3 718 631

## Description

La présente invention concerne un procédé de construction d'un ouvrage enterré, notamment d'un parc de stationnement, préservant des obstacles au moins partiellement enterrés de la périphérie de l'ouvrage tels que des arbres.

La largeur utile courante d'un parc de stationnement souterrain est d'environ 15 mètres. Une allée centrale de 5 mètres permet d'accéder à deux rangées latérales de places de stationnement en vis-à-vis de 5 mètres chacune.

La construction de la dalle supérieure et/ou celle des piédroits de l'ouvrage nécessite en général que l'espace sous-terrain situé au-dessus de celui-ci soit libre ou libéré temporairement pendant la période des travaux, sauf si ceux-ci sont effectués suivant les techniques minières traditionnelles anciennes, peu mécanisées et donc coûteuses.

De même, il est nécessaire pour les engins de forage ou de manutention que l'espace aérien situé au-dessus de l'ouvrage à construire soit dégagé de tout obstacle pour des raisons de sécurité et de commodité.

Lorsqu'un ouvrage souterrain tel qu'un parc de stationnement doit être aménagé sous la voie publique, il se trouve fréquemment que la distance entre les deux rangées d'arbres bordant cette voie soit justement de l'ordre de 15 mètres. Il en résulte par conséquent que les racines de ces arbres occupent l'espace sous-terrain situé au niveau des piédroits de l'ouvrage et que les volumes aériens occupés par leurs ramures sont interceptés par les engins de forage et de manutention.

La figure 1 représente un parc de stationnement enterré 1 avec sa dalle 2 et ses piédroits 3, enterré sous une voie publique 4 bordée d'immeubles 5, une rangée d'arbres 6 étant plantée entre chaque bord de la voie 4 et l'immeuble adjacent 5. On a représenté en hâchures les emplacements qui doivent être libérés pour la réalisation de l'ouvrage enterré 1.

Parmi ces emplacements figurent notamment les arbres 6 dont les racines 7 occupent sensiblement une demi-sphère enterrée et les ramures une partie aérienne qui peut être assimilée une sphère ou à un cylindre.

La construction de l'ouvrage 1 nécessite par conséquent que soient sacrifiés les arbres bordant la voie publique.

Le document EP-A- 0 188 282 décrit un procédé pour rendre constructible une masse de terrain en réalisant autour d'elle une enveloppe étanche élastique, étanche à l'eau et à l'air. Ce procédé ne permet pas d'effectuer une fouille en dessous de cette paroi d'étanchéité en supportant des obstacles qui se trouvent au-dessus de cette dernière.

Le document DE-A-1 801 892 décrit un procédé pour rigidifier une structure dans le sol qui consiste à réunir des pieux par des lignes d'injection horizontales recoupant lesdits pieux, mais ce document ne prévoit pas de réaliser de fouilles en dessous d'obstacles supportés par des rideaux d'éléments de soutènement.

La présente invention vise à pallier cet inconvénient.

A cet effet, l'invention à pour objet un procédé de construction d'un ouvrage enterré, notamment d'un parc de stationnement, préservant les obstacles au moins partiellement enterrés à la périphérie ou au-dessus de l'ouvrage tels que des arbres, caractérisé par le fait que l'on réalise, préalablement au creusement de l'ouvrage, un rideau d'éléments allongés de soutènement des obstacles, lesdits éléments étant enfoncés dans le sol sensiblement à la périphérie de ce dernier vers l'extérieur de ce dernier et sous lesdits obstacles, puisque l'on réalise la fouille partiellement en dessous du rideau d'éléments de soutènement.

Selon un premier mode de réalisation, le soutènement est réalisé à partir de la surface selon un plan incliné par rapport à la verticale en permettant ainsi la construction de parcs souterrains ou autres ouvrages enterrés sans déraciner les arbres ni intercepter leurs racines ou endommager leur ramure.

Les éléments de soutènement sont de préférence espacés transversalement, la cohésion du terrain empêchant celui-ci de s'écouler entre les éléments de soutènement.

Dans le cas où cette cohésion est insuffisante, on peut traiter le terrain, par exemple par les procédés décrits dans les documents FR-A-2 528 441, FR-A-2 583 441 ou FR-A- 2 585 698, ces procédés ne présentant aucun danger pour la survie des arbres.

Dans ce mode de réalisation de l'invention, il est avantageux de réaliser des pieux sensiblement verticaux entre les obstacles, par exemple sous la forme de tronçons de parois moulées sensiblement perpendiculaires à la périphérie de l'ouvrage, de fixer des poutres d'appui sensiblement horizontales sur lesdits pieux, et de mettre en appui sur lesdites poutres les extrémités supérieures des éléments de soutènement.

Dans un second mode de réalisation de l'invention, on réalise une excavation à la périphérie des obstacles à soutenir et l'on engage à partir de cette excavation les poutres d'appui sous les obstacles à soutenir.

Dans ce cas, les poutres d'appui peuvent être inclinées ou même sensiblement horizontales. Elles peuvent reposer sur des éléments porteurs qui sont utilisés pour maintenir les parois de l'excavation.

On décrira maintenant à titre d'exemples non limitatifs, deux modes de réalisation particuliers de l'invention en se référant au dessin annexé dans lequel :
- la figure 1 est une coupe illustrant le problème posé,
- la figure 2 est une vue en demi-coupe transversale d'un premier mode de réalisation de l'invention,
- la figure 3 est une demi-vue de dessus, correspondant à la figure 2,
- la figure 4 est une vue en coupe transversale de l'ouvrage terminé,
- et la figure 5 est une vue en coupe transversale d'un second mode de réalisation de l'invention.

Si l'on se réfère aux figures 2 et 3 qui représentent la même voie publique 4 bordée d'arbres 6 que la figure 1, on voit comment selon le premier mode de réalisation l'on réalise entre les arbres 6 des pieux ou barrettes verticales 8 selon la technique bien connue des parois moulées.

Ces barrettes 8 sont réalisées entre les arbres 6 de manière à ne pas les endommager et à ne pas intercepter leurs racines.

Bien entendu, ces barrettes 8 qui ont pour objet de constituer des éléments supports verticaux pourraient être remplacées, par exemple par des pieux forés définitifs ou provisoires.

Des poutres d'appui horizontales sont ensuite fixées sur les barrettes 8 par tout moyen convenable, par exemple par encastrement ou à l'aide d'inserts métalliques. Ces poutres horizontales sont par exemple réalisées sous la forme de poutres en béton 9 comme représenté à la figure 2, ou sous la forme de poutrelles métalliques 9′ comme représenté à la figure 3.

On met ensuite en place dans le terrain les éléments de soutènement obliques suivant par exemple un angle de 45°, qui dans le cas présent sont constitués par des tubes métalliques 10. En milieu urbain, l'enfoncement des tubes 10 est de préférence effectué par forage afin d'éviter tout choc ou vibration sur l'environnement.

On voit sur la figure 2 comment les tubes 10 sont enfoncés perpendiculairement à la périphérie de l'ouvrage, en étant inclinés vers le bas en direction de l'extérieur de celui-ci, et comment leur extrémité supérieure est en appui sur les poutres horizontales 9.

La longueur des tubes 10 est telle qu'ils ne puissent endommager les fondations des immeubles riverains 5.

Les tubes 10 sont par ailleurs enfoncés de telle manière qu'ils ne risquent point d'intercepter la demi-sphère 7 des racines des arbres 6.

On comprend que, lors du creusement ultérieur de l'ouvrage, le terrain situé au-dessus des tubes 10 est soutenu par ces derniers qui se trouvent d'une part encastrés dans le sol à leur extrémité inférieure et d'autre part en appui sur les poutres 9 à leur partie supérieure.

On peut ensuite couler la dalle supérieure 2 de l'ouvrage, cette dalle incluant éventuellement les poutres horizontales 9 et 9′, puis réaliser l'ouvrage sous-terrain par tout moyen connu à l'abri de cette dalle comme montré à la figure 4, le soutènement des terres et des arbres 6 étant réalisé par les tubes 10 qui constituent les éléments de soutènement.

On a représenté sur la figure 5 un second mode de réalisation de l'invention, dans lequel les éléments de soutènement 10 sont disposés d'une manière sensiblement horizontale en-dessous des obstacles qui sont situés au-dessus de l'ouvrage à construire.

Dans ce second mode de réalisation, on réalise tout d'abord des parois verticales moulées dans le sol 11, 12 et 13, par des techniques habituelles. Ces parois sont réalisées selon des lignes qui ne comportent pas d'obstacles à la surface du sol.

On voit sur la figure 5 que la partie de l'ouvrage qui est située à gauche de la paroi 12 comporte des obstacles schématiquement représentés tels que des arbres ou des canalisations qui doivent être conservés, alors que la partie située à droite de la paroi 12 n'en comporte pas.

Comme représenté sur la figure 5, on a réalisé dans cette partie de droite les dalles 14 et 15 qui délimitent le volume 16.

Pour cette réalisation, on a d'abord excavé le terrain se trouvant au-dessus de l'emplacement de la dalle 14, ce qui a permis de réaliser cette dernière, puis on a excavé le volume 16, ce qui a permis la réalisation de la dalle 15, à la suite de quoi, le volume situé au-dessus de la dalle 14 a été ramblayé, ce qui a permis de libérer le terrain qui est au-dessus de la dalle 14.

A ce stade des travaux, l'on met en place les éléments de soutènement 10 qui peuvent être constitués par des tubes ou des poutrelles que l'on engage dans des cavités sensiblement horizontales, qui sont réalisées en-dessous des obstacles.

L'extrémité gauche des éléments de soutènement est encastrée dans la paroi 13 et dans le terrain qui est situé à gauche de cette dernière, alors que l'extrémité droite des éléments 10 se trouve supportée par la paroi 12 qui constitue l'élément de support vertical.

On réalise avantageusement une poutre 9, disposée perpendiculairement au plan de la figure 5, qui réunit les extrémités des éléments de soutènement 10 et qui rigidifie la partie haute de la paroi 12.

Le terrain étant ainsi maintenu au-dessus des éléments de soutènement 10, il est possible de procéder à l'excavation du volume 17 qui est situé en-dessous de cette partie du terrain, ce qui permet ensuite de réaliser la dalle 18 qui est située immédiatement au-dessous des éléments de soutènement 10 et qui est supportée par les parois 12 et 13.

On peut alors couler la partie gauche de la dalle 15 et après des fouilles successives, les planchers des étages inférieurs.

On voit que selon ce seconc mode de réalisation de l'invention, l'excavation d'un premier niveau à côté des obstacles qui doivent être soutenus, permet de placer les éléments de soutènement dans une position horizontale ou sensiblement horizontale, en-dessous des dits obstacles, ce qui, dans certains cas, permet d'augmenter notablement le volume utile en-dessous desdits obstacles.

On comprend ainsi que le procédé selon l'invention permet la libération quasi-totale de l'emprise de l'ouvrage, à l'exception des trémies d'accès au chantier.

Diverses variantes et modifications peuvent bien entendu être apportées à la description qui précède sans sortir pour autant du cadre ni de l'esprit de l'invention.

On comprend en particulier que l'invention permet de sauvegarder des obstacles tels que des arbres qui sont situés aussi bien à la périphérie qu'au centre de l'emprise de l'ouvrage souterrain à construire.

## Revendications

1. Procédé de réalisation de fouille en vue de la construction d'un ouvrage enterré, notamment d'un parc de stationnement, préservant les obstacles au moins partiellement enterrés à la périphérie ou au-dessus de l'ouvrage tels que les arbres, caractérisé par le fait que l'on réalise, préalablement au creusement de la fouille, un rideau d'éléments allongés de soutènement (10) des obstacles, lesdits éléments (10) étant placés dans le sol sensiblement à la périphérie de l'ouvrage vers l'extérieur de ce dernier et sous lesdits obstacles (6,7), puis que l'on réalise la fouille partiellement en dessous du rideau d'éléments de soutènement.

2. Procédé selon la revendication 1, caractérisé par le fait que lesdits éléments de soutènement (10) sont espacés transversalement.

3. Procédé selon l'une quelconque des revendications 1 et 2, caractérisé par le fait qu'à l'emplacement du rideau d'éléments de soutènement (10), le sol est traité par injection d'un produit augmentant sa cohésion.

4. Procédé selon l'une quelconque des revendications 1 à 3, caractérisé par le fait que l'on réalise des pieux (8) sensiblement verticaux entre les obstacles, que l'on fixe des poutres d'appui (9,9′) sensiblement horizontales sur lesdits pieux, et que l'on met en appui sur lesdites poutres, les extrémités des éléments de soutènement (10) qui sont dirigées vers l'intérieur de l'ouvrage.

5. Procédé selon la revendication 4, caractérisé par le fait que les pieux (8) sont réalisés sous la forme de tronçons de parois moulées sensiblement perpendiculaires à la périphérie de l'ouvrage.

6. Procédé selon l'une quelconque des revendications précédentes, caractérisé par le fait que les éléments de soutènement (10) sont mis en place en étant inclinés par exemple à 45° à partir de la surface du terrain en un point situé en dehors des obstacles (6,7) à sauvegarder.

7. Procédé selon l'une quelconque des revendications 1 à 5, caractérisé par le fait que les éléments de soutènement (10) sont mis en place dans une position sensiblement horizontale à partir d'une excavation (16), réalisée en dehors des obstacles (6,7) à sauvegarder.

8. Ouvrage enterré, dont la fouille a été réalisée par le procédé selon l'une quelconque des revendications 1 à 7, caractérisé par le fait qu'il comporte un rideau d'éléments de soutènement (10) situés en dessous de obstacles (6,7) à sauvegarder.

9. Ouvrage enterré selon la revendication 8, caractérisé par le fait que les éléments de soutènement (10) sont supportés par des poteaux verticaux (8) réunis à leurs parties supérieures par une poutre horizontale (9).

## Patentansprüche

1. Verfahren zum Herstellen einer Baugrube für ein unterirdisches Bauwerk, insbesondere ein Parkhaus, unter Erhaltung von Hindernissen, die am Rand oder unter dem Bauwerk mindestens teilweise im Boden vorhanden sind, wie etwa Bäumen, **dadurch gekennzeichnet,** daß vor dem Ausheben der Baugrube eine Schutzwand aus länglichen Abstützelementen (10) zum Abstützen der Hindernisse hergestellt wird, wobei die Elemente (10) im wesentlichen am Rand des Bauwerks von diesem nach außen und unter den Hindernissen (6, 7) im Boden angeordnet werden.

2. Verfahren nach Anspruch 1, **dadurch gekennzeichnet,** daß die Abstützelemente (10) in Querrichtung voneinander beabstandet sind.

3. Verfahren nach Anspruch 1 oder 2, **dadurch gekennzeichnet,** daß der Boden an der Stelle der Wand aus Abstützelementen (10) durch Injektion einer seinen Zusammenhalt erhöhenden Substanz behandelt wird.

4. Verfahren nach einem der Ansprüche 1 bis 3, **dadurch gekennzeichnet,** daß zwischen den Hindernissen im wesentlichen senkrechte Pfosten (8) vorgesehen, an diesen im wesentlichen horizontale Auflagerbalken (9, 91) befestigt und auf diese Balken die dem Innern des Bauwerks zugewandten Enden der Abstützelemente (10) aufgelegt werden.

5. Verfahren nach Anspruch 4, **dadurch gekennzeichnet,** daß die Pfosten in Form von im wesentlichen senkrechten gegossenen Wandstücken am Rand des Bauwerks ausgeführt werden.

6. Verfahren nach einem der vorhergehenden Ansprüche, **dadurch gekennzeichnet,** daß die Abstützelemente (10) mit einer Neigung von etwa 45° von der Bodenoberfläche aus an einer außerhalb der zu schützenden Hindernisse (6, 7) gelegenen Stelle eingebracht werden.

7. Verfahren nach einem der Ansprüche 1 bis 5, **dadurch gekennzeichnet,** daß die Abstützelemente (10) in einer im wesentlichen horizontalen Stellung von einer außerhalb der zu schützenden Hindernisse (6, 7) gebildeten Aushöhlung (16) aus eingebracht werden.

8. Nach dem Verfahren gemäß einem der Ansprüche 1 bis 7 hergestelltes unterirdisches Bauwerk, **dadurch gekennzeichnet,** daß es eine Schutzwand aus unter den zu schützenden Hindernissen (6, 7) angeordneten Abstützelementen (10) aufweist.

9. Unterirdisches Bauwerk nach Anspruch 8, **dadurch gekennzeichnet,** daß die Abstützelemente (10) von vertikalen Pflöcken (8) getragen sind, die in ihren oberen Bereichen über einen horizontalen Balken (9) miteinander verbunden sind.

## Claims

1. Method for carrying out digging with a view to constructing buried works, in particular a car park, while protecting the obstacles which are at least partially buried at the periphery or above the works such as trees, characterised by the fact that a sheet of elongate elements (10) for shoring the obstacles is built, prior to the actual digging, the said elements (10) being placed in the ground substantially at the periphery of the works towards the outside of the latter and below the said obstacles (6,7), and then the digging is done partly below the sheet of shoring elements.

2. Method according to Claim 1, characterised by the fact that the said shoring elements (10) are spaced apart transversely.

3. Method according to either of Claims 1 and 2, characterised by the fact that the ground is treated, at the location of the sheet of shoring elements (10), by injecting a product which increases its cohesion.

4. Method according to any one of Claims 1 to 3, characterised by the fact that substantially vertical piles (8) are built between the obstacles, that substantially horizontal support beams (9, 9′) are fixed onto the said piles, and that the ends of the shoring elements (10) which point towards the inside of the works are supported onto the said beams.

5. Method according to Claim 4, characterised by the fact that the piles (8) are built in the form of sections of cast walls substantially perpendicular to the periphery of the works.

6. Method according to any one of the preceding claims characterised by the fact that the shoring elements (10) are installed so as to be sloping, for example, at 45° from the surface of the site at a point located outside the obstacles (6, 7) to be safeguarded.

7. Method according to any one of Claims 1 to 5, characterised by the fact that the shoring elements (10) are installed in a substantially horizontal position from an excavation (16) carried out outside the obstacles (6, 7) to be safeguarded.

8. Buried works, the digging for which has been done by means of the method according to any one of Claims 1 to 7, characterised by the fact that they comprise a sheet of shoring elements (10) which are located below the obstacles (6, 7) to be safeguarded.

9. Buried works according to Claim 8, characterised by the fact that the shoring elements (10) are supported by vertical columns (8) joined at their upper parts by a horizontal beam (9).
